# FASCICULE DE BREVET EUROPEEN

(11) **EP 0 330 528 B1**
(45) Date de publication et mention de la délivrance du brevet: **14.08.1991**
(21) Numéro de dépôt: 89400193.2
(22) Date de dépôt: 24.01.1989
(51) Int. Cl.: B65D 35/22

(54) **Récipient tubulaire déformable et son procédé de fabrication en une seule pièce**
Deformierbarer rohrförmiger Behälter und Verfahren zu seiner Herstellung in einem Stück
Deformable tubular container and process for making it in one piece

(30) Priorité: 23.02.1988 FR 8802110
(43) Date de publication de la demande: 30.08.1989
(73) Titulaire: Simon, Patrick, F-95140 Garges les Gonesse (FR)
(72) Inventeur: Simon, Patrick, F-95140 Garges les Gonesse (FR)
(74) Mandataire: Madeuf, René Louis

(56) Documents cités:
- CH-A- 619 902
- FR-A- 1 379 257
- FR-A- 2 260 506

## Description

La présente invention concerne les récipients tubulaires réalisés par des tubes en matière plastique ou analogue.

Les récipients connus sont souvent fabriqués à partir d'un tube extrudé en continu qui est ensuite coupé à longueur et auquel on adapte d'un côté une tête formant un épaulement ainsi qu'une bague à vis ou un goulot sur lequel est ensuite mis en place un bouchon de fermeture.

Le récipient ainsi constitué présente un fond ouvert pour permettre son remplissage et le fond est finalement fermé en le soudant ou en le sertissant par un moyen quelconque connu de la technique et adapté à la matière constitutive dudit récipient.

Dans d'autres réalisations, la tête et le corps du flacon sont réalisés en une seule pièce par injection dans un moule et le récipient est comme précédemment rempli avant fermeture de son fond.

Pour certaines applications, notamment pour certains traitements à partir de produits cosmétiques et aussi pour d'autres produits, par exemple pour des colles ou des peintures à deux constituants, il est nécessaire de prévoir deux récipients et un emballage particulier pour recevoir ces deux récipients afin que les produits de nature différente qu'ils contiennent ne puissent en aucun cas être mis en contact avant leur utilisation.

La présente invention concerne des récipients tubulaires rendant possible de contenir au moins deux produits sans que ceux-ci puissent être mélangés avant leur emploi et cela sans compliquer la fabrication du récipient réalisé. Elle est définie dans les revendications.

Le document FR-A-2260506, qui peut être considéré comme le document de la technique antérieure le plus proche (préambule de la rev. 1), comprend un bouchon complexe qui exige une différenciation des doigts 10, 11 par une couleur différente.

Pour ce qui est de la réalisation de la cloison, et le fait que sa longueur développé soit égale au demi-périmètre interne du corps du récipient, cette caractéristique se retrouve sensiblement dans le document CH-A-619902, mais dans un dispositif différent de celui de la présente invention.

En ce qui concerne le procédé pour la réalisation du tube, l'art antérieur (FR-A-1379257) ne montre pas l'existence de moyens de blocage des extrémités du noyau pour éviter sa déformation au moment de l'injection, ces moyens de blocage étant constitués par des tétons assurant la formation des ouvertures et s'engageant dans des lumières de blocage prévues dans le fond du moule. De même, les documents connus ne montrent pas que, pour faciliter le démoulage, la fente du noyau coopérant avec le moule présente une épaisseur progressivement croissante vers les moyens de blocage.

La réalisation revendiquée rend possible de remplir les compartiments délimités par la cloison de produits ne devant pas être mélangés ni amenés en contact avant usage, comme cela peut être le cas d'une résine et de son durcisseur dans une colle à deux composants, ou encore de produits de traitement tels que des produits cosmétiques dont le mélange ne doit être assuré qu'au moment de l'utilisation.

Le dessin montre une forme de réalisation de l'objet de l'invention.
La fig. 1 est une vue de dessus du récipient tubulaire déformable, objet de l'invention.
La fig. 2 est une coupe prise suivant la ligne II-II de la fig. 1, le récipient étant muni d'un bouchon de fermeture.
La fig. 3 est une coupe prise suivant la ligne III-III de la fig. 2.
La fig. 4 est une coupe prise suivant la ligne IV-IV de la fig. 2.

Le récipient illustré au dessin comporte un corps tubulaire 1 représenté de section circulaire mais qui peut, le cas échéant, présenter une autre forme, par exemple ovale.

A sa partie supérieure, le corps 1 forme un épaulement 2 et un goulot 3 destiné à recevoir un bouchon de fermeture 4. Les moyens de liaison entre le goulot 3 et le bouchon de fermeture 4 peuvent être quelconques.

Dans l'exemple représenté, le goulot 3 est fileté et le bouchon de fermeture 4 comporte intérieurement une jupe taraudée 5 vissée sur la goulot.

Le bouchon de fermeture pourrait être maintenu de façon analogue par un jonc ou des protubérances ou tous autres moyens connus dans la technique du bouchage des récipients.

Intérieurement, le corps 1 est muni d'une cloison 6 qui est ondulée ou autrement conformée pour que sa longueur développe soit égale au demi-périmètre interne du corps 1 lorsque celui-ci est au repos.

La cloison 6 peut n'être ondulée que sur une partie de sa longueur.

Il est avantageux, ainsi que l'illustre particulièrement la fig. 3, que la cloison 6 soit reliée à l'intérieur du corps 1 par deux segments rectilignes 7 et 8 pour faciliter ensuite la déformation des ondulations 9 lorsque la corps tubulaire doit être fermé à sa partie inférieure.

La cloison 6 est réalisée de manière à s'étendre jusqu'au sommet du goulot 3 qui est fermé par un plateau 10 dans lequel sont prévues des ouvertures 11 et 12 ouvrant de part et d'autre de la cloison 6 dans des compartiments 13 et 14 que celle-ci délimite à l'intérieur du corps 1.

L'ensemble corps 1 et cloison 6 est fabriqué de préférence en résine thermoplastique par injection et on prend soin de conformer le moule pour que la cloison 6 ne présente pas d'angle vif mais délimite au contraire une suite d'éléments arrondis y compris dans sa zone joignant les segments rectilignes.

Les compartiments 13 et 14 sont remplis des produits qu'ils doivent contenir avant que le fond 15 du corps tubulaire 1 soit fermé.

La fermeture du fond 15 est réalisée par les moyens habituels de la technique, c'est-à-dire que ce fond est serré et chauffé pour assurer une fermeture étanche, le fond devient alors linéaire comme illustré en traits mixtes 4 la fig. 2 et selon la coupe apparaissant à la fig. 4. La fermeture peut aussi être assurée par sertissage du fond 15.

Etant donné que la longueur développée de la cloison 6 est égale au demi-périmètre du corps 1, l'opération de fermeture par serrage et chauffage ou sertissage du fond 15 fait que la cloison est aplatie et prise en sandwich entre les deux parties correspondantes du corps 1 qui sont elles-mêmes aplaties comme illustré par la fig. 4.

On notera que l'amplitude des ondulations 9 peut décroître depuis le fond 15 jusqu'au goulot 3.

Les ouvertures 11 et 12 sont fermées par des protubérances ou autres moyens spécifiques prévus dans le bouchon de fermeture, ces moyens étant conçus pour qu'ils correspondent toujours l'un à l'ouverture 11, l'autre à l'ouverture 12.

Il est ainsi possible de remplir les compartiments 13 et 14 de produits ne devant pas être mélangés ou amenés en contact avant usage, comme cela peut être le cas d'une résine et de son durcisseur ou encore comme cela peut être le cas de produits de traitement tels que des produits cosmétiques dont le mélange ne doit être assuré qu'au moment de l'utilisation.

Le récipient décrit dans ce qui précède se prête particulièrement à une fabrication par moulage par injection d'une matière plastique. Cependant, pour mettre ce procédé en oeuvre, le moule doit être prévu pour coopérer avec un noyau fendu sur toute sa hauteur pour permettre la formation de la cloison 6. Il est important à cette fin que le moule soit muni de moyens de blocage des extrémités du noyau pour éviter sa déformation au moment de l'injection. Les moyens de blocage sont avantageusement constitués par des tétons assurant la formation des ouvertures 11, 12 et s'engageant dans des lumières de blocage prévues dans le fond du moule. Pour faciliter le démoulage, la fente du noyau présente une épaisseur progressivement croissante vers les moyens de blocage.

## Revendications

1. Récipient tubulaire déformable comportant au moins une cloison longitudinale (6) délimitant des compartiments (13, 14) distincts à l'intérieur d'un corps tubulaire (1), au moins la partie de la cloison (6) se trouvant au niveau du fond (15) du corps (1) du récipient étant munie de replis longitudinaux en accordéon, et cette cloison s'étendant sur toute la hauteur du récipient jusqu'à un plateau (10) formé par ce récipient au sommet du goulot (3) et qui présente des ouvertures (11, 12) prévues pour communiquer avec chacun des compartiments (13, 14), caractérisé en ce qu'il est muni d'un bouchon de fermeture (4) en une pièce présentant des protubérances ou autres moyens d'obturations spécifiques obturant sélectivement les ouvertures (11, 12), la longueur développée de la cloison (6) étant égale au demi-périmètre interne du corps (1).

2. Récipient suivant la revendication 1, caractérisé en ce que la cloison (6) est reliée rigidement et de façon étanche à la paroi du corps (1) par des segments rectilignes (7, 8).

3. Récipient suivant l'une des revendications 1 ou 2, caractérisé en ce que la cloison (6) est soudée, sertie ou autrement fixée à la paroi interne du corps (1) au voisinage du fond (15) de celui-ci.

4. Récipient suivant l'une des revendications 1 à 3, caractérisé en ce que la cloison interne (6) présente des ondulations (9).

5. Récipient suivant l'une des revendications 1 à 4, caractérisé en ce que la cloison interne (6) présente des ondulations (9) s'étendant à partir du fond (15) sur une partie seulement de la cloison (6).

6. Récipient suivant l'une des revendications 1 à 5, caractérisé en ce que la cloison interne (6) présente des ondulations (9) dont l'amplitude décroît depuis le fond (15) jusqu'au goulot (3).

7. Récipient suivant l'une des revendications 1 à 6, caractérisé en ce que la cloison interne (6) présente une épaisseur qui décroît depuis le fond (15) jusqu'au goulot (3).

8. Procédé pour la fabrication par injection en une seule pièce dans un moule d'un récipient selon le préambule de la revendication 1, dans lequel on prévoit un noyau mobile par rapport au moule, ledit noyau présentant au moins une fente longitudinale pour la formation de la cloison, caractérisé en ce que le moule présente des moyens de blocage des extrémités du noyau et en ce que l'épaisseur de la fente du noyau va croissant vers les moyens de blocage.

9. Procédé suivant la revendication 8, caractérisé en ce que les moyens de blocage sont constitués par des tétons assurant la formation des ouvertures (11, 12) et s'engageant dans des lumières de blocage prévues dans le fond du moule.

## Patentansprüche

1. Verformbarer, tubenförmiger Behälter mit wenigstens einer sich in Längsrichtung erstreckenden Trennwand (6), die im Inneren eines rohrförmigen Körpers (1) Kammern (13, 14) bildet,
― wobei wenigstens der Teil der Trennwand (6), der sich auf dem Niveau des Bodens (15) des Körpers (1) des Behälters befindet, mit akkordeonartigen, sich in Längsrichtung erstreckenden Windungen versehen ist,
― und wobei diese Trennwand (6) sich über die gesamte Höhe des Behälters bis zu einem scheibenförmigen Teil (10) erstreckt, das am oberen Ende des Behälterhalses (3) ausgebildet ist und das Öffnungen (11, 12) aufweist, die mit den Kammern (13, 14) in Verbindung stehen, dadurch gekennzeichnet, daß ein Verschlußteil (4) vorgesehen ist, welches in einstückiger Ausbildung Erhebungen oder andere Verschlußmittel aufweist, die dazu dienen, um die Öffnungen (11, 12) jeweils zu verschließen und daß die Breite der Trennwand (6) im gestreckten Zustand gleich dem halben Umfang innen am tubenförmigen Körper (1) ist.

2. Behälter nach Anspruch 1, dadurch gekennzeichnet, daß die Trennwand (6) starr und in wasserdichter Weise mit der Wand des Körpers (1) mit Hilfe rechtwinklig anschließender Randteile (7, 8) verbunden ist.

3. Behälter nach einem der Ansprüche 1 oder 2, dadurch gekennzeichnet, daß die Trennwand (6) an der Innenwand des Körpers (1) in der Nähe von dem Boden (15) angelötet, angeschweißt, eingefügt oder in anderer Weise fixiert ist.

4. Behälter nach einem der Ansprüche 1 bis 3, dadurch gekennzeichnet, daß die im Inneren befindliche Trennwand (6) Wellen (9) aufweist.

5. Behälter nach einem der Ansprüche 1 bis 4, dadurch gekennzeichnet, daß die Wellen (9) in der Trennwand (6) vom Boden (15) ausgehen und sich nur über einen Teil der Trennwand (6) erstrecken.

6. Behälter nach einem oder mehreren der Ansprüche 1 bis 5, dadurch gekennzeichnet, daß die Amplitude der Wellen (9) der Trennwand (6) vom Boden (15) bis zum Behälterhals (3) abnimmt.

7. Behälter nach einem oder mehreren der Ansprüche 1 bis 6, dadurch gekennzeichnet, daß die Trennwand (6) eine Stärke aufweist, die vom Boden (15) zum Behälterhals (3) hin abnimmt.

8. Verfahren zum Spritzgiessen eines einteiligen Behälters gemäss Oberbegriff des Anspruches 1 in einer Form, in der ein in bezung auf die Form beweglicher Kern vorgesehen ist, wobei der Kern wenigstens einen Längsspalt zur Bildung der Trennwand aufweist, dadurch gekennzeichnet, daß die Form Haltemittel für die Enden des Kerns aufweist und daß die Breite des Längsspaltes im Kern zu den Haltemitteln hin zunimmt.

9. Verfahren nach Anspruch 8, dadurch gekennzeichnet, daß die Haltemittel Vorsprünge umfassen, welche die Bildung der Öffnungen (11, 12) sicherstellen und wobei die Vorsprünge in die Halteöffnungen eingreifen, die in dem Boden der Form vorgesehen sind.

## Claims

1. Deformable tubular container comprising at least one longitudinal inner wall (6) defining distinct compartments (13, 14) inside a tubular body (1), at least the portion of the inner wall (6) which is at a level of the bottom portion (15) of the body (1) of the container being provided with longitudinal accordion shaped folds, and this inner wall extending on all the height of the container up to a plate (10) formed by this container at the top of the neck (3) and which has ports (11, 12) provided for communicating with each one of the compartments (13, 14), characterized in that it is provided with a closing plug (4) in a single piece having protrusions or other specific obturating means selectively obturating the ports (11, 12), the developed length of the inner wall (6) being equal to half the interior perimeter of the body (1).

2. Container according to claim 1, characterized in that the inner wall (6) is connected rigidly and in a tight manner to the side wall of the body (1) by rectilinear segments (7, 8).

3. Container according to one of claims 1 or 2, characterized in that the inner wall (6) is welded, crimped or otherly fixed to the inner wall of the body (1) in vicinity of the bottom portion (15) thereof.

4. Container according to one of claims 1 to 3, characterized in that the inside inner wall (6) is formed with corrugations (9).

5. Container according to one of claims 1 to 4, characterized in that the inside inner wall (6) is formed with corrugations (9) extending from the bottom portion (15) on a part only of the inner wall (6).

6. Container according to one of claims 1 to 5, characterized in that the inside inner wall (6) is formed with corrugations (9), the extent of which decreases from the bottom portion (15) up to the neck (3).

7. Container according to one of claims 1 to 6, characterized in that the inner wall (6) has a thickness which decreases from the bottom portion (15) up to the neck.

8. Method for injection manufacturing a container in a single piece in a mould according to the preamble of claim 1, in which there is provided a core which is movable with respect to the mould, said core having at least one longitudinal slit for formation of the inner wall, characterized in that the mould is provided with blockage means of the ends of the core, and in that the thickness of the core slit is increasing towards the blockage means.

9. Method according to claim 8, characterized in that the blockage means are formed by teats providing for formation of the ports (11, 12) and extending inside blocking openings provided in the mould bottom.
